# EUROPÄISCHE PATENTSCHRIFT

(11) **EP 2 834 827 B1**
(45) Veröffentlichungstag und Bekanntmachung des Hinweises auf die Patenterteilung: **17.02.2016**
(21) Anmeldenummer: 13716253.3
(22) Anmeldetag: 05.04.2013
(51) Int. Cl.: H01H 85/20, H01H 85/22

(54) **VORRICHTUNG ZUR STOSSSTROMFESTEN KLEMMKONTAKTIERUNG VON ELEKTRISCHEN BAUTEILEN**
DEVICE FOR SURGE-CURRENT-RESISTANT TERMINAL CONTACTING OF ELECTRICAL COMPONENTS
DISPOSITIF DE CONTACT PAR SERRAGE RÉSISTANT AUX COURANTS DE CHOC POUR DES COMPOSANTS ÉLECTRIQUES

(30) Priorität: 05.04.2012 DE 102012007048; 05.06.2012 DE 102012011166
(43) Veröffentlichungstag der Anmeldung: 11.02.2015
(73) Patentinhaber: Dehn + Söhne GmbH + Co. KG, 92318 Neumarkt/Opf. (DE)
(72) Erfinder: KRAUSS, Bernhard, 92348 Berg (DE); HIERL, Stephan, 92318 Neumarkt (DE)
(74) Vertreter: Meissner, Bolte & Partner GbR
(86) Internationale Anmeldenummer: PCT/EP2013/057163
(87) Internationale Veröffentlichungsnummer: WO 2013/150128

(56) Entgegenhaltungen:
- CH-A- 291 026
- DE-C- 929 205
- FR-A1- 2 795 229
- GB-A- 2 096 413
- US-A- 1 917 860
- US-A- 2 802 920

## Beschreibung

Die Erfindung betrifft eine Vorrichtung zur stoßstromfesten Klemmkontaktierung von elektrischen Bauteilen, insbesondere Bauteilen in rotationssymmetrischer Form, wobei die Bauteile auf ihrer Mantelfläche beabstandete Kontaktierungsabschnitte aufweisen, weiterhin umfassend zwei U-förmige, elektrisch leitfähige Kontaktbacken, welche eine Teilfläche besitzen, die der Kontur des jeweiligen Kontaktierungsabschnitts des elektrischen Bauteils komplementär ist, gemäß Patentanspruch 1.

Aus der EP 1 194 943 B1 ist eine Klemmbacke für einen Sicherungsträger vorbekannt, welcher zwei U-förmige Klemmteile aufweist, die dazu bestimmt sind, zwischen sich einen Raum für die Aufnahme der Sicherungskapsel, die einen kreisförmigen Querschnitt besitzt, zu definieren. Die Klemmbacke mit im Wesentlichen U-förmiger Gestalt weist bezüglich der gegenüberliegenden U-Schenkel Biegeabschnitte auf, so dass sich eine mechanische Abstützung ausbildet. Diese mechanische Abstützung verläuft entlang von Linien, die parallel zur Achse der Sicherungskapsel orientiert sind. Über diese Kontaktlinien wird sowohl die elektrische Verbindung als auch die mechanische Abstützung realisiert. Gleichzeitig sorgt eine Ausprägung in den U-Schenkeln für eine Lagesicherung. Die dortigen Klemmbacken weisen eine federartige Funktion auf und unterliegen beim Einsetzen der Sicherungskapsel einer Spreizung. Eine derartige Klemmbackenausbildung ist jedoch nicht stoßstromfest. Weiterhin besteht die Gefahr, dass sich das eingesetzte Sicherungselement oder die Sicherungskapsel bei Erschütterungen bzw. mechanischen Schwingungen verschiebt und die vorgesehene Position verlässt.

Bei dem Halter für Sicherungen nach DE 929 205 sind Kontakthalter für den Leiteranschluss und für die Kontaktgabel mit der die Sicherung aufnehmenden Gehäusehälften durch eine Schraubenfeder miteinander verbunden, die bei eingesetzter Sicherung als Zugfeder wirkt und den Kontaktdruck zwischen Sicherung und den Aufnahmekontakten erzeugt bzw. beibehält. Durch die Schraubenfederkonfiguration mit aufgenommener Sicherung im Innenraum der Schraubenfeder kann auch bei mechanischen Erschütterungen die Sicherung ihre erforderliche Position nicht verlassen.

In einem für die Aufnahme der Sicherung bestimmten Ende einer Hülse sind weiterhin Kontaktzungen ausgebildet, welche die entsprechende Kontaktkappe der Sicherung federnd umfassen. Die diesbezügliche Form der Kontaktzungen ist nicht der Mantelflächenkontur der Hülse entsprechend realisiert, so dass es nur zu einem punkt- oder linienförmigen Kontakt kommt. Die Übernahme einer derartigen konstruktiven Lösung für stoßstromfeste Vorrichtungen ist nicht möglich.

Weiterhin zeigt die DE 929 205 eine Schelle zur Aufnahme einer Ersatzsicherung. Diese Schelle weist zwei beabstandete Klemmbügel auf, welche im Querschnitt eine Form besitzen, die der Außenkontur der Sicherung angepasst ist, um letztere verliersicher zu fixieren. Durch verschieden tief ausgebildete Schlitze in der Schelle wird eine unabhängige Federkraftausbildung der einzelnen Schellenteile bezüglich des Haltens der Sicherung und des Fixierens der Ersatzsicherungs-Halterung an der Schraubenfeder bewirkt.

Aus der CH 291 026 A ist ein Sicherungselement vorbekannt, das von einer Klemmkontaktierung aufgenommen und in diese eingesetzt werden kann. Die Ausbildung der dortigen Kontaktierungsabschnitte und Kontaktbacken gestattet jedoch keine Anwendungen bei Stoßströmen, sondern ist auf Schwachstrom-Anwendungen beschränkt.

Die US 2,802,920 A offenbart einen Sicherungshalter mit Klemmbacken und einer Teilfläche, die zwischen den Schenkeln eines U-förmigen Federbügels vorgesehen ist, wobei eine dortige Kontaktbacke und ein Federbügel in Längserstreckung der Sicherung gefügt und mittels Keilwirkung verklemmt werden.

Aus dem Vorgenannten ist es daher Aufgabe der Erfindung, eine weiterentwickelte Vorrichtung zur stoßstromfesten Klemmkontaktierung von elektrischen Bauteilen, insbesondere Bauteilen in rotationssymmetrischer Form anzugeben, wobei die Bauteile auf ihrer Mantelfläche beabstandete Kontaktierungsabschnitte aufweisen. Dabei gilt es, die Vorrichtung platzsparend und konstruktiv einfach zu realisieren, wobei eine stoßstromfeste, insbesondere blitzstoßstromfeste Kontaktierung gegeben sein soll und gleichzeitig ein Abbrandschutz zu bewirken ist. Weiterhin soll die Montage der Vorrichtung leicht zu realisieren und bezogen auf die nicht zu vermeidenden Toleranzen des zu kontaktierenden elektrischen Bauteils eine Variabilität gegeben sein.

Die Lösung der Aufgabe der Erfindung erfolgt durch die Merkmalskombination nach Patentanspruch 1, wobei die Unteransprüche zweckmäßige Ausgestaltungen und Weiterbildungen umfassen.

Es wird demnach von einer Vorrichtung zur stoßstromfesten Klemmkontaktierung von elektrischen Bauteilen, insbesondere Bauteilen in rotationssymmetrischer Form ausgegangen. Diese Bauteile können z.B. zylinderförmige Sicherungen mit gegenüberliegenden metallischen Kontaktkappen sein.

Die diesbezüglich auf der Mantelfläche der Bauteile vorhandenen beabstandeten Kontaktierungsabschnitte sollen mit der Vorrichtung elektrisch angeschlossen werden. Weiterhin umfasst die Vorrichtung zwei U-förmige, elektrisch leitfähige Kontaktbacken, welche eine Teilfläche besitzen, die der Kontur des jeweiligen Kontaktierungsabschnitts des elektrischen Bauteils komplementär ist.

Unter der diesbezüglich komplementären Kontur wird ein Bereich der Mantelfläche des elektrischen Bauteils verstanden, und zwar dort, wo sich die Kontaktierungsabschnitte befinden.

Es gilt unter dem vorgenannten Aspekt und der Aufgabenstellung der Stoßstromtragfähigkeit, eine möglichst großflächige Kontaktierung zwischen den Kontaktbacken und dem elektrischen Bauteil zu bewerkstelligen. Punkt- oder linienförmige Kontakte, wie beim Stand der Technik anzutreffen, sollen vermieden werden.

Jeder Kontaktbacke ist ein im Wesentlichen U-förmiger Federbügel zugeordnet, welcher ebenfalls eine Teilfläche aufweist, die der Kontur des jeweiligen Kontaktierungsabschnitts des elektrischen Bauteils komplementär ist.

Diese Teilfläche ist erfindungsgemäß im Verbindungsabschnitt zwischen den Schenkeln des U-förmigen Federbügels vorgesehen.
Im Montagezustand tauchen die U-Schenkel des Federbügels zwischen der Mantelfläche des elektrischen Bauteils und dem jeweiligen U-Schenkel der jeweiligen Kontaktbacke ein und werden gegeneinander rastend fixiert.

In einer bevorzugten Ausgestaltung sind in den Schenkeln des Federbügels Rastöffnungen vorhanden, in welche Rastnasen der Klemmbacken selbstsichernd eingreifen. Hier ist es im Sinne der Erfindung liegend, eine kinematische Umkehr zwischen Rastnasen und Rastöffnungen bezüglich Federbügel und Klemmbacken vorzunehmen.

Die Federbügel besitzen im Übergangsbereich zwischen den Seitenschenkeln und dem Schenkelverbindungsabschnitt je eine schulterförmige Ausprägung, welche im Montagezustand eine Federkraft aufbaut, wobei hierfür die schulterförmigen Ausprägungen nicht an der Mantelfläche des Bauteils zur Anlage kommen.

Über die Größe der Teilflächen der Kontaktbacken kann je nach Anwendungsfall die Stromtragfähigkeit vorgegeben werden, ohne das erfindungsgemäße Prinzip zu verlassen.

Die Rastfixierung zwischen den Klemmbacken und den Federbügeln kann bei einer bevorzugten Ausführungsform stromflussfrei gehalten werden. Hierfür sind die Federbügel entweder nichtleitend ausgebildet oder weisen eine elektrische Isolationsbeschichtung bzw. eine Isolationszwischenlage hinsichtlich der Kontaktierungsabschnitte des elektrischen Bauteils auf.

In einer Ausgestaltung der Erfindung können die Kontaktbacken Anschlussfortsätze und/oder Lötkontakte aufweisen. Die Anschlussfortsätze können als Schraubkontakte, Steckkontakte oder dergleichen ausgebildet werden.

Bei einer erfindungsgemäßen Ausführungsform entspricht der lichte Innenabstand der U-Schenkel der Klemmbacken im Wesentlichen dem Durchmesser oder der Breite des elektrischen Bauteils im Bereich seiner Kontaktierungsabschnitte. Wiederum bevorzugt ist der vorerwähnte lichte Innenabstand um einen geringen Betrag größer als der Durchmesser bzw. die Breite des elektrischen Bauteils im Bereich der Kontaktierungsabschnitte. Das Differenzmaß bezüglich des lichten Innenabstands der U-Schenkel der Klemmbacken und zum Durchmesser oder der Breite des elektrischen Bauteils ist dabei so groß, dass die Federbügel leicht in ihre gewünschte Position zwischen Klemmbacke und elektrischem Bauteil eingebracht und dort verrastend fixiert werden können.

In einer bevorzugten Ausführungsform der Erfindung ist die Steifigkeit und Materialstärke der Klemmbacken größer als diejenige der Federbügel. Die Materialauswahl und die Materialeigenschaften des Federbügels sind primär auf die leichte Montierbarkeit und das Aufbauen der gewünschten Vorspann-Federkraft gerichtet. Hingegen wird die Materialauswahl der Klemmbacken unter dem Aspekt der optimalen Strombelastbarkeit gewählt. Damit sind die vorerwähnten Bauteile hinsichtlich ihrer gewünschten Funktion unabhängig voneinander optimierbar.

Selbstverständlich liegt es auch im Wesen der Erfindung, die Federbügel ebenfalls elektrisch leitfähig auszuführen, um einen Teilstrom aufzunehmen.

Die Erfindung soll nachstehend anhand eines Ausführungsbeispiels sowie unter Zuhilfenahme von Figuren näher erläutert werden.

Hierbei zeigen:
- Fig. 1: einen Querschnitt durch die erfindungsgemäße Vorrichtung zur stoßstromfesten Klemmkontaktierung eines im Wesentlichen zylindrischen elektrischen Bauteils, umfassend eine Kontakt- oder Klemmbacke sowie einen U-förmigen Federbügel;
- Fig. 2: eine Längsschnittdarstellung des zu kontaktierenden elektrischen Bauteils mit auf der Mantelfläche des Bauteils beabstandet angeordneten Kontaktierungsabschnitten, die die gewünschten Kontaktflächen bilden und
- Fig. 3 und 4: perspektivische Darstellungen der erfindungsgemäßen Vorrichtung.

Die erfindungsgemäße Vorrichtung gemäß der Darstellung nach Fig. 1 geht zunächst von einem elektrischen Bauteil 3 aus. Dieses Bauteil (siehe Fig. 2) kann rotationssymmetrisch, insbesondere zylindrisch gestaltet und in Form einer Sicherung mit gegenüberliegenden Kontaktflächen 7 ausgebildet sein.

Um die Kontaktflächen 7 elektrisch zu kontaktieren, sind zwei elektrisch leitfähige Kontaktbacken 1 vorhanden, welche eine Teilfläche 4 besitzen, die der Kontur des jeweiligen Kontaktierungsabschnitts 7 des elektrischen Bauteils 3 komplementär ist.

Jeder Kontaktbacke 1 ist ein U-förmiger Federbügel 2 zugeordnet, welcher ebenfalls eine Teilfläche 5 aufweist, die der Kontur des jeweiligen Kontaktierungsabschnitts 7 des elektrischen Bauteils 3 komplementär ist.

Diese Teilfläche 5 ist im Verbindungsabschnitt zwischen den Schenkeln 6 und 6' des U-förmigen Federbügels 2 vorgesehen.

Im Montagezustand tauchen die U-Schenkel 6, 6' des Federbügels 2 zwischen der Mantelfläche des elektrischen Bauteils 3 und dem jeweiligen U-Schenkel der jeweiligen Kontaktbacke 1 ein und werden gegeneinander rastend fixiert. Um diese Rastfixierung zu bewerkstelligen, sind in den Schenkeln 6, 6' des Federelements 2 fensterartige Ausnehmungen 2' vorhanden, in die entsprechende Rastnasen 1' eingreifen. Die Rastfunktion kann hier mehrstufig erfolgen, um die Kontaktkraft an den Flächen 4 und 5 zu erhöhen. Diese Mehrstufigkeit der Rastmöglichkeit wird durch mehrere in Reihe liegende Öffnungen 2' und Rastnasen 1' bewerkstelligt.

Der jeweilige Federbügel 2 weist im Übergangsbereich zwischen den seitlichen Schenkeln 6, 6' und dem Schenkelverbindungsabschnitt 5 eine schulterförmige Ausprägung 10 auf, welche im Montagezustand die gewünschte Federkraft aufbaut. Hierfür kommen die schulterförmigen Ausprägungen 10 nicht an der Mantelfläche bzw. Kontaktfläche 7 des Bauteils 3 zur Anlage.

Es besteht also die Kontaktierungsvorrichtung aus einer Aufnahme gebildet durch die Klemmbacke aus einem elektrisch leitenden Material sowie einem Gegenstück in Form des Federbügels 2.

Mit Hilfe der vorerwähnten Mittel wird das elektrische Bauteil 3, welches außen liegende Leitflächen besitzt, zur Übertragung von Strömen kontaktiert.

Die Kontakt- oder Klemmbacke 1 ist geometrisch im Bereich der Kontaktfläche 4 so gestaltet, dass das elektrische Bauteil 3 partiell in seiner Lage fixierbar ist.

Idealerweise ist diesbezüglich die entsprechende Kontaktbacke so ausgeformt, dass sich eine komplementäre Gestalt zum elektrischen Bauteil im Bereich der Kontaktfläche 4 ergibt.

Durch von oben vorgenommenes Aufstecken des Federbügels 2 wird der Kontakt zwischen elektrischem Bauteil 3 und der jeweiligen Kontaktbacke 1 hergestellt. Hierbei entsteht eine weitere Kontaktfläche 5. Diese Kontaktfläche 5 kann bedarfsweise zusätzlich als elektrische Kontaktstelle genutzt werden, wenn das Federelement bzw. der Federbügel 2 aus elektrisch leitfähigem Material besteht.

Aufgrund der mehrstufigen Rastfunktion können unterschiedliche Durchmesser oder Konturen elektrischer Bauteile mit der gleichen Grundkonstruktion der erfindungsgemäßen Vorrichtung geklemmt und kontaktiert werden.

Wie bereits erläutert, weist Federbügel 2 an jeder Seite eine frei bewegliche schulterförmige Ausprägung 10 auf, die nach unten drückbar ist, und zwar um den Winkel W, so dass eine Vorspannung der Federelementekraft F1' aufgebaut wird.

Durch die zusätzliche Verriegelung des Federbügels 2 zwischen dem Bauteil 3 und der Kontaktplatte 1 kann sich diese nicht selbständig lösen. Durch die aufgrund der federnden Eigenschaften aufgebaute Kraft F1 bzw. F1' im Bereich des Schultermaßes des vorgespannten Federbügels 2 wird das Schultermaß Y verringert, da der Federbügel 2 durch die Verrastung 1' und 2' an einer Bewegung in Richtung der Kraft F1 gehindert ist. Die entstehende Längenänderung X versucht der Federbügel 2 durch eine Verringerung des Schultermaßes Y je Seite um das Maß Y' auszugleichen. Daran wird der Federbügel 2 aber gehindert, da sich die Schenkel 6, 6' am Bauteil 3 im Bereich Z abstützen.

Über einen Hebelarm am Abstützpunkt Z wirkt die Kraft F2 auf die Verrastung. Je höher die Kraft F1 ist, desto stärker bildet sich die Kraft F2 aus und es erhöht sich damit die Festigkeit der Verrastung. Hierdurch ist ein zusätzlicher Schutz gegen die Auswirkungen von Vibrationen gegeben.

Grundsätzlich besteht ein Abbrandschutz an der Verrastungsstelle, da der Stromübergang vorzugsweise über die Kontaktflächen 4 erfolgt.

Insofern kann der Federbügel 2 auch aus einem nichtleitenden Material bestehen oder zumindest keine elektrische Verbindung zum elektrischen Bauteil aufweisen.

Wenn der Federbügel 2 aus einem leitenden Material ohne Isolierung zum Bauteil 3 besteht, bildet sich ein stromdurchflossener Leiter aus, welcher versucht, sich bei Stromfluss zu strecken. Auch hierdurch resultiert eine Erhöhung der Halte- bzw. Anpresskraft F2.

Die Kontaktierung auf der Kontaktfläche 7 nach Fig. 2 kann die Längentoleranzen des zu klemmenden oder zu kontaktierenden Bauteils 3 (Maß L) ausgleichen, was wesentliche Vorteile im Vergleich zu einer Kontaktierung auf den Stirnseiten darstellt, bei der Längentoleranzen problematisch sind.

Die Kontaktierung auf der Mantelfläche ist hierbei unabhängig von der Länge und der relativen Position der Kontakt-/Mantelfläche 7.

Durch eine Verbreiterung der Kontaktflächen 4 und 5 kann die funktionelle Stromübergangsfläche quasi beliebig erhöht werden, so dass eine höhere Stromtragfähigkeit die Folge ist.

Die Vorrichtung ist darüber hinaus vor Beschädigungen im Gegensatz zu einer Kontaktierung der Stirnseite 8 mit Ausbauchung 8' geschützt.

Die Fig. 3 und 4 zeigen perspektivische Darstellungen der erfindungsgemäßen Vorrichtung zur stoßstromfesten Klemmkontaktierung von elektrischen Bauteilen, z.B. in Form einer Sicherung.

Bei der Darstellung nach Fig. 3 erfolgt der Stromübergang primär über die unteren Kontaktbacken 1, wobei der Bereich der Verrastung elektrisch belastet wird.

Erfolgt als erfindungsgemäße Variante gemäß Fig. 4 die Stromeinleitung und/oder Stromableitung über den oberen Federbügel 2 mit dort dargestellten Anschlussteilen, wird ein Teil des Stroms sowohl über die Kontaktstelle 4 und 5 (siehe Fig. 1) als auch über den leitenden Federbügel 2 selbst und somit wiederum über die Verrastungsgeometrie geleitet. Geht man davon aus, dass sich ein stromdurchflossener Leiter, in diesem Fall der Federbügel 2, versucht zu strecken, wird sich der Winkel U (siehe Fig. 1) aufzuweiten versuchen, wodurch die Anpresskraft F2 auf die Kontaktbacken 1 erhöht ist. Hier wird vorausgesetzt, dass die Klemmbacken 1 eine höhere Steifigkeit als diejenige des Federbügels 2 besitzen.

Darüber hinaus ist es zur weiteren Erhöhung der Kraft F2 denkbar, die Kontaktfläche 5 zwischen den Klemmbacken 1 und Federbügel 2 komplett oder teilweise elektrisch zu isolieren, um den Strom bewusst über den Federbügel zu führen. Auch hier wäre eine Steuerung des Stromflusses über eine Wahl des Kontaktwiderstands an der Kontaktfläche 5 denkbar. Der Kontaktwiderstand lässt sich über die Materialauswahl oder die Oberflächenbeschaffenheit beeinflussen.

Durch die sich einstellende höhere Anpresskraft ergibt sich ein verbesserter Stromübergang, eine bessere Fixierung der Verrastung, eine Möglichkeit der Steuerung des Stromflusses sowie die Verteilung des Stroms auf mehrere Kontaktstellen mit einer insgesamt erhöhten Stromtragfähigkeit.

## Patentansprüche

1. Vorrichtung zur stoßstromfesten Klemmkontaktierung von elektrischen Bauteilen (3), insbesondere Bauteilen in rotationssymmetrischer Form, wobei die Bauteile (3) auf ihrer Mantelfläche beabstandete Kontaktierungsabschnitte (7) aufweisen, weiterhin umfassend zwei U-förmige, elektrisch leitfähige Kontaktbacken (1), welche eine Teilffäche (4) besitzen, die der Kontur des jeweiligen Kontaktierungsabschnitts (7) des elektrischen Bauteils (3) mindestens teilweise komplementär ist, wobei jeder Kontaktbacke (1) ein U-förmiger Federbügel (2) zugeordnet ist, welcher ebenfalls eine Teilfläche (5) aufweist, die der Kontur des jeweiligen Kontaktierungsabschnitts (7) des elektrischen Bauteils (3) komplementär ist und im Montagezustand die U-Schenkel (6, 6') des Federbügels (2) zwischen der Mantelfläche des elektrischen Bauteils (3) und dem jeweiligen U-Schenkel der jeweiligen Kontaktbacke (1) eintauchen und gegeneinander rastend fixiert sind, **dadurch gekennzeichnet, dass**
die Teilfläche (5) im Verbindungsabschnitt zwischen den Schenkeln (6, 6') des U-förmigen Federbügels (2) vorgesehen ist

2. Vorrichtung nach Anspruch 1,
**dadurch gekennzeichnet, dass**
in den Schenkeln des Federbügels (2) Rastöffnungen (2') vorhanden sind, in welche Rastnasen (1') der Klemmbacken (1) eingreifen

3. Vorrichtung nach Anspruch 1 oder 2,
**dadurch gekennzeichnet, dass**
die Federbügel (2) im Übergangsbereich zwischen den Seitenschenkeln (6, 6') und dem Schenkelverbindungsabschnitt je eine schulterförmige Ausprägung (10) besitzen, welche im Montagezustand eine Federkraft aufbaut, wobei hierfür die schulterförmigen Ausprägungen (10) nicht an der Mantelfläche (7) des Bauteils (3) zur Anlage kommen.

4. Vorrichtung nach einem der vorangegangenen Ansprüche,
**dadurch gekennzeichnet, dass**
über die Größe der Teilflächen (4) der Kontaktbacken (1) die Stromtragfähigkeit vorgebbar ist.

5. Vorrichtung nach einem der vorangegangenen Ansprüche,
**dadurch gekennzeichnet, dass**
die Rastfixierung zwischen den Klemmbacken (1) und dem Federbügel (2) stromflussfrei gehalten ist und hierfür die Federbügel (2) nichtleitend ausgebildet sind oder eine elektrische Isolationsschicht oder Isolationsbeschichtung aufweisen.

6. Vorrichtung nach einem der vorangegangenen Ansprüche,
**dadurch gekennzeichnet, dass**
die Kontaktbacken (1) Anschlussfortsätze und/oder Lötkontakte aufweisen.

7. Vorrichtung nach einem der vorangegangenen Ansprüche,
**dadurch gekennzeichnet, dass**
der lichte Innenabstand der U-Schenkel der Klemmbacken (1) im Wesentlichen dem Durchmesser oder der Breite des elektrischen Bauteils (3) im Bereich seiner Kontaktierungsabschnitte entspricht.

8. Vorrichtung nach einem der vorangegangenen Ansprüche,
**dadurch gekennzeichnet, dass**
die Steifigkeit und Materialstärke der Klemmbacke (1) größer als diejenige der Federbügel (2) ist.

## Claims

1. Device for surge current-resistant terminal contacting of electrical components (3) such as components of a rotationally symmetrical shape, wherein the components (3) have spaced contacting portions (7) on their envelope surfaces, furthermore comprising two U-shaped, electrically conductive contact jaws (1) which have a partial surface (4) which is at least partially complementary to the contour of the electrical component's (3) respective contacting portion (7), wherein to each contact jaw (1) a U-shaped spring bow (2) is associated which likewise exhibits a partial surface (5) which is complementary to the electrical component's (3) respective contacting portion (7), and, when in the mounted state, the U-legs (6, 6') of the spring bow (2) plunge between the electrical component's (3) envelope surface and the respective contact jaw's (1) respective U-leg and are fixed in a mutually locking manner,
**characterized in that**
the partial surface (5) is provided in the connecting portion between the legs (6, 6') of the U-shaped spring bow (2).

2. Device according to claim 1,
**characterized in that**
locking openings (2'), into which locking tabs (1') of the clamping jaws (1) engage, are present in the spring bow's (2) legs.

3. Device according to claim 1 or 2,
**characterized in that**,
in the transition zone between the lateral legs (6, 6') and the leg connecting portion, the spring bows (2) each have a shoulder-shaped shaping (10) which builds up a spring force in the mounted state, wherein the shoulder-shaped shapings (10) do not come to rest against the component's (3) envelope surface (7) for this purpose.

4. Device according to any one of the preceding claims,
**characterized in that**
the current carrying capacity can be preset by way of the size of the contact jaws' (1) partial surfaces (4).

5. Device according to any one of the preceding claims,
**characterized in that**
the locking fixing between the clamping jaws (1) and the spring bow (2) is kept free from any current flow, and the spring bows (2) are formed to be non-conducting or have an electrical insulating layer or insulating coating for this purpose.

6. Device according to any one of the preceding claims,
**characterized in that**
the contact jaws (1) have terminal tabs and/or solder contacts.

7. Device according to any one of the preceding claims,
**characterized in that**
the clear distance of the clamping jaw's (1) U-legs corresponds substantially to the diameter or width of the electrical component (3) in the zone of its contacting portions.

8. Device according to any one of the preceding claims,
**characterized in that**
the clamping jaw's (1) rigidity and material strength is greater than that of the spring bows (2).

## Revendications

1. Dispositif pour la mise en contact de composants électriques (3), en particulier de composants avec forme à symétrie de révolution, par serrage et de manière à résister aux courants de surcharge, dans lequel les composants (3) comprennent sur leur surface enveloppe des portions de mise en contact (7) écartées, et comprenant en outre deux mâchoires de contact (1) en forme de U et capables de conduire l'électricité, lesdites mâchoires possédant une surface partielle (4) qui est au moins complémentaire du contour de la portion de mise en contact (7) respective du composant électrique (3), dans lequel un arceau-ressort en forme de U (2) est associé à chaque mâchoire de contact (1), arceau qui comporte également une surface partielle (5) qui est complémentaire du contour de la portion de mise en contact (7) respective du composant électrique (3) et, dans la situation de montage, les branches en U (6, 6') de l'arceau-ressort (2) plongent entre la surface enveloppe du composant électrique (3) et la branche en U respective de la mâchoire de contact (1) respective et sont fixées l'une contre l'autre par enclenchement,
**caractérisé en ce que**
la surface partielle (5) est prévue dans la portion de liaison entre les branches (6, 6') de l'arceau-ressort en forme de U (2).

2. Dispositif selon la revendication 1,
**caractérisé en ce que** des ouvertures d'enclenchement (2') sont ménagées dans les branches de l'arceau-ressort (2), ouvertures dans lesquelles s'engagent des ergots d'enclenchement (1') des mâchoires de serrage (1).

3. Dispositif selon la revendication 1 ou 2,
**caractérisé en ce que** les arceaux-ressorts (2) possèdent, dans la zone de transition entre les branches latérales (6, 6') et la portion de liaison des branches, un bossage respectif en forme d'épaulement (10) qui, dans la situation de montage, accumule une force élastique, et pour cela les bossages en forme d'épaulement (10) ne viennent pas en contact sur la surface enveloppe (7) du composant (3).

4. Dispositif selon l'une des revendications précédentes,
**caractérisé en ce que** la capacité à résister aux courants de surcharge est susceptible d'être prédéterminée au moyen de la taille des surfaces partielles (4) des mâchoires de contact (1).

5. Dispositif selon l'une des revendications précédentes,
**caractérisé en ce que** la fixation par enclenchement entre les mâchoires de serrage (1) et l'arceau-ressort (2) est maintenue libre vis-à-vis des passages de courant et à cet effet les arceaux-ressorts (2) sont réalisés non conducteurs ou comprennent une couche d'isolation électrique ou un revêtement d'isolation.

6. Dispositif selon l'une des revendications précédentes,
**caractérisé en ce que** les mâchoires de contact (1) comprennent des prolongements de raccordement et/ou des contacts à souder.

7. Dispositif selon l'une des revendications précédentes,
**caractérisé en ce que** l'écartement intérieur libre des branches en U des mâchoires de serrage (1) correspond sensiblement au diamètre ou à la largeur du composant électrique (3) dans la région de ses portions de mise en contact.

8. Dispositif selon l'une des revendications précédentes,
**caractérisé en ce que** la rigidité et l'épaisseur du matériau des mâchoires de serrage (1) sont plus élevées que celles de l'arceau-ressort (2).
